# EUROPÄISCHE PATENTSCHRIFT

(11) **EP 1 274 048 B1**
(45) Veröffentlichungstag und Bekanntmachung des Hinweises auf die Patenterteilung: **29.10.2008**
(21) Anmeldenummer: 02014785.6
(22) Anmeldetag: 04.07.2002
(51) Int. Cl.: G07F 7/00, G07F 7/06

(54) **Verkaufsautomat für Mobiltelefone und/oder SIM-Karten und Verfahren zum Betrieb desselben**
Vending machine for mobile telephones and/or SIM-cards, and method for operating such a vending machine
Machine de vente pour téléphones mobiles et/ou cartes SIM, et procédé de mise en oeuvre d'une telle machine de vente

(30) Priorität: 06.07.2001 DE 10132380
(43) Veröffentlichungstag der Anmeldung: 08.01.2003
(73) Patentinhaber: T-Mobile Deutschland GmbH, 53227 Bonn (DE)
(72) Erfinder: Necker, Marika, 71638 Ludwigsburg (DE); Pietzcker, Bertram, 53177 Bonn (DE)
(74) Vertreter: Riebling, Peter

(56) Entgegenhaltungen:
- WO-A-01/15096
- DE-A- 4 117 636
- DE-A- 19 923 365
- DE-U- 20 008 875
- DE-U- 20 020 269
- US-A- 4 951 308
- PATENT ABSTRACTS OF JAPAN vol. 1998, no. 01, 30. Januar 1998 (1998-01-30) & JP 09 245231 A (FUJITAKA:KK), 19. September 1997 (1997-09-19)

## Beschreibung

Die Erfindung betrifft einen Verkaufsautomaten für Mobiltelefone und/oder SIM-Karten und ein Verfahren zum Betrieb desselben nach dem Oberbegriff der unabhängigen Patentansprüche.

Bisher werden Mobiltelefone und SIM-Karten, insbesondere auch sogenannte Prepaid-Karten, über ein Händlernetz vertrieben. Hier wird der Kunde bei der Auswahl eines Mobiltelefons und eines für ihn passenden Tarif (Vertrag) beraten. Dies erfordert einen gewissen Aufwand an Infrastruktur und Personal. Nach Auswahl des Mobiltelefons und Vertragsunterzeichnung wird meist eine gewisse Zeit zur Freischaltung der SIM-Karte benötigt. Dies bedeutet oft eine unerwünschte Wartezeit für den Kunden. Ein weiterer Nachteil sind die beschränkten Öffnungszeiten der Verkaufsstellen.

Die WO 01/15096 A1 offenbart einen Verkaufsautomaten für Mobiltelefone, welcher Ein- und Ausgabeeinrichtungen zur Kommunikation mit einem Benutzer, Einrichtungen zur Abwicklung eines bargeldlosen Zahlungsverkehrs, ein Magazin für verschiedene Modelle von Mobiltelefonen, eine Schreib- und Leseeinrichtung zum Freischalten eines ausgewählten Mobiltelefons, Kommunikationseinrichtungen zur Kommunikation mit Banken und Kreditinstituten und einen Ausgabeschacht zur Ausgabe der Mobiltelefone umfasst.

Die JP 09-245231 A offenbart einen Verkaufsautomat, bei dem mittels optischer Erkennungsverfahren und Erfassen eines Identitätsnachweises einer Person ein Altersnachweis durchgeführt wird.

Die DE 200 08 875 U1 offenbart einen Automat zum Erbringen einer Verkaufsleistung, bei dem insbesondere Telefonkarten gekauft oder mit einem neuen Wertbetrag aufgeladen werden können. Der Verkaufsautomat umfasst auch eine Ausgabe von Mobiltelefonen.

Die DE 200 20 269 U1 umfasst eine Vorrichtung zur Freischaltung von Benutzungs- und Berechtigungsmedien, insbesondere eine Freischaltung von so genannten "Prepaid"-Karten über eine Online-Verbindung mit dem entsprechenden Systembetreiber.

Die Aufgabe der Erfindung liegt in der Schaffung einer Verkaufsstelle für Mobiltelefone und/oder SIM-Karten, die unabhängig von Ladenöffnungszeiten und Personal einem Kunden den schnellen und unkomplizierten Erwerb eines Mobiltelefons sowie eine sichere Identifizierung des Kunden und Aktivierung der SIM-Karte gestattet.

Diese Aufgabe wird erfindungsgemäß durch die Merkmale der unabhängigen Patentansprüche gelöst.

Erfindungsgemäß ist ein Verkaufsautomat für Mobiltelefone und/oder SIM-Karten vorgesehen, welcher Eingabe- und Ausgabeeinrichtungen, z.B. Tastatur und Bildschirm oder ein Touch-Screen Display, zur Kommunikation mit einem Benutzer aufweist, ferner Einrichtungen für den bargeldlosen Zahlungsverkehr, verschiedene Modelle von Mobiltelefonen sowie noch nicht freigeschaltete SIM-Karten enthält, eine Schreib-/Leseeinrichtung zum Beschreiben und Lesen von SIM-Karten und Kommunikationseinrichtungen zur Kommunikation mit einem Mobilfunknetzbetreiber und Banken / Kreditinstituten.

Die Bedienung des Automaten erfolgt über die Eingabe- und Ausgabeeinrichtungen. Über diese bestimmt der Kunde, welchen Mobilfunknutzungsvertrag und ggf. welches Mobiltelefon er mit dem Mobilfunknetzbetreiber abschließen möchte und gibt seine persönlichen Daten ein. Per Menü wird der Kunde durch das Programm bzw. durch den abzuschließenden Vertrag geführt. Der Kunde bestimmt, welcher Tarif und welches Mobiltelefon für ihn in Frage kommt. Über ein Hilfemenü erhält der Kunde Unterstützung bei der Auswahl des Vertrages und des Mobiltelefons sowie bei der Bedienung des Verkaufsautomaten. Die Kunden- und Vertragsdaten werden über eine Kommunikationseinrichtung online an den Mobilfunknetzbetreiber übertragen.
Die Bezahlung erfolgt bargeldlos über eine EC- oder Kreditkarte ebenfalls über eine Online-Verbindung zur Bank oder zum Kreditinstitut.
Sobald die Bezahltransaktion beendet ist, wird eine SIM-Karte per Online-Verbindung vom Mobilfunknetzbetreiber freigeschaltet und aktiviert und ggf. zusammen mit dem gewünschten Mobiltelefon an den Kunden ausgegeben. Die Aktivierung der SIM-Karte erfolgt über die Schreib-/Leseeinrichtung im Automaten, die einen entsprechenden Eintrag auf der SIM-Karte vornimmt. Vorzugsweise erhält der Kunde außerdem einen Ausdruck seines Mobilfunkvertrages und eine Quittung über die erfolgte Zahlung.

Derartige Automaten bieten einen 24 Stunden Service für den Kunden und können überall aufgestellt werden, z.B. in Kaufhäusern, Postfilialen, Tankstellen, Raststätten, Bahnhöfen, Flughäfen, Einkaufzentren etc. Es wird kein Verkaufslokal und Verkaufspersonal benötigt und der Kunde kann schnell und unkompliziert ein Mobiltelefon mit oder ohne Kartenvertrag erwerben. Insbesondere eignete sich dieser Verkaufsautomat zum Verkauf von Mobiltelefonen mit sogenannten Prepaid-Karten, d.h. SIM-Karten, die über ein Guthabenkonto abgerechnet werden.

Ein weiterer Vorteil eines derartigen Verkaufsautomaten ist, dass Fehleingaben oder Fehleinträge im Mobilfunkvertrag vermieden werden, da die vom Kunden eingegeben Daten direkt auf Richtigkeit und Plausibilität überprüft werden. Zudem bieten diese Automaten keinen Anreiz zum Diebstahl, da der Automat weder aktivierbare SIM-Karten, noch Bargeld noch funktionsfähige Mobiltelefone enthält. Die Aktivierung der SIM-Karten kann ausschließlich Online durch den Netzbetreiber erfolgen. Ebenso lassen sich die Mobiltelefone bis zur endgültigen Aktivierung durch den Netzbetreiber sperren bzw. gestohlene Mobiltelefone anhand ihrer internationalen Mobilgerätenummer (IMEI) identifizieren und sperren.

Im Verkaufsautomaten sind Einrichtungen zur Legitimationsprüfung bzw. Identitätsüberprüfung des Benutzers vorgesehen. Hierfür umfasst der Automat vorzugsweise einen Scanner zum Einlesen des Personalausweises des Benutzers. Die eingelesenen Daten werden dann vom Automaten bzw. auch über die Online-Verbindung vom Mobilfunknetzbetreiber geprüft.
Ferner können die persönlichen Daten des Benutzers zumindest teilweise vom Personalausweis übernommen werden, so dass sich der Benutzer die manuelle Eingabe dieser Daten erspart.

Des Weiteren ist der Verkaufsautomat mit einer Kamera zur Aufnahme eines Bildes des Benutzers ausgerüstet. Das mit der Kamera aufgenommene Bild kann nun mit dem vom Scanner erfassten Bild des Personalausweises verglichen werden. Dieser Vergleich kann anhand von bekannten biometrischen Verfahren im Automaten selbst durchgeführt werden.

Alternativ können die vom Automaten erfassten Bilddaten des Benutzers über die Online-Verbindung an den Mobilfunknetzbetreiber übertragen werden. Dort werden die Daten von geschulten Mitarbeitern geprüft und die Identität des Benutzers akzeptiert oder abgelehnt.
Konnte die Legitimation bzw. Identität des Kunden nicht eindeutig festgestellt werden, wird dieser gebeten, sich an den nächsten Vertragshändler zu wenden.

Als Eingabe- und Ausgabeeinrichtung für den Verkaufsautomaten eignet sich vorteilhaft ein Touch-Screen-Display, wie es z.B. bei Geldautomaten, Fahrkartenautomaten etc. bereits verwendet wird.

Figur 1 zeigt beispielhaft eine mögliche Ausgestaltung eines erfindungsgemäßen Verkaufsautomaten 1.
Der Verkaufsautomat 1 kann als Standgerät oder Wandgerät ausgebildet sein und umfasst Eingabe- und Ausgabeeinrichtungen 2, z.B. in Form eines Touch-Screen Displays, zur Kommunikation mit einem Benutzer, Einrichtungen 3 zur Abwicklung eines bargeldlosen Zahlungsverkehrs, ein Magazin 4 für verschiedene Modelle von Mobiltelefonen sowie noch nicht freigeschaltete SIM-Karten, eine Schreib-/Leseeinrichtung 5 zum Beschreiben und Lesen von SIM-Karten, Kommunikationseinrichtungen 6 zur Kommunikation mit einem Mobilfunknetzbetreiber und Banken / Kreditinstituten über ein drahtloses oder drahtgebundenes Kommunikationsnetz und einen Ausgabeschacht 10 zur Ausgabe der Mobiltelefone und/oder SIM-Karten.

Ferner können Einrichtungen 7 zur Legitimationsprüfung bzw. Identitätsüberprüfung des Benutzers vorhanden sein. Hierfür kann ein Scanner 9 zum Einlesen des Personalausweises des Benutzers vorgesehen sein.
Zudem kann eine Kamera 8 zur Aufnahme eines Bildes des Benutzers integriert sein.

## Patentansprüche

1. Verkaufsautomat für Mobiltelefone und/oder SIM-Karten, welcher umfasst:
Eingabe- und Ausgabeeinrichtungen (2) zur Kommunikation mit einem Benutzer,
Einrichtungen (3) zur Abwicklung eines bargeldlosen Zahlungsverkehrs,
ein Magazin (4) für verschiedene Modelle von Mobiltelefonen sowie noch nicht freigeschaltete SIM-Karten,
eine Schreib-/Leseeinrichtung (5) zum Beschreiben und Lesen von SIM-Karten,
Kommunikationseinrichtungen (6) zur Kommunikation mit einem Mobilfunknetzbetreiber zur Online-Übertragung der Kunden- und Vertragsdaten an den Mobilfunknetzbetreiber und zur Kommunikation mit Banken / Kreditinstituten, und
einen Ausgabeschacht (10) zur Ausgabe der Mobiltelefone und/oder der freigeschalteten SIM-Karten,
und welcher ferner
Einrichtungen (7) zur Legitimationsprüfung bzw. Identitätsüberprüfung des Benutzers umfasst, die eine Kamera (8) zur Aufnahme eines Bildes des Benutzers und einen Scanner (9) zum Einlesen eines Personalausweises des Benutzers umfassen, wobei die eingelesenen Daten über die Online-Verbindung vom Mobilfunknetzbetreiber überprüft werden.

2. Verkaufsautomat nach Anspruch 1, **dadurch gekennzeichnet, dass** die Eingabe- und Ausgabeeinrichtung (2) ein Touch-Screen-Display ist.

3. Verfahren zum Betrieb eines Verkaufsautomaten für Mobiltelefone und/oder SIM-Karten, umfassend die Schritte,
dass im Automaten (1) verschiedene Modelle von Mobiltelefonen und/oder SIM-Karten vorgehalten werden,
dass mittels einer Eingabeeinrichtung (2) persönliche Daten des Benutzers eingegeben werden,
dass eine Abrechnung mittels Einrichtungen (3) zum bargeldlosen Zahlungsverkehr über eine EC- oder Kreditkarte des Benutzers durchgeführt wird, wobei
mittels der Eingabeeinrichtung (2) eine Auswahl eines gewünschtes Mobiltelefonmodells und eines gewünschten Mobilfunkvertrags durch den Benutzer erfolgt,
dass die vorgehaltenen SIM-Karten noch nicht freigeschaltet sind und bei Auswahl einer SIM-Karte diese über eine Online-Verbindung zum Mobilfunknetzbetreiber freigeschaltet und mittels einer Schreib-/Leseeinrichtung (5) zum Beschreiben und Lesen von SIM-Karten aktiviert wird,
dass eine Legitimations- oder Identitätsüberprüfung des Benutzers durchgeführt wird, wobei die Legitimations- oder Identitätsprüfung anhand eines Personalausweises des Benutzers erfolgt, indem die persönlichen Daten des Benutzers anhand seines Personalausweises erfasst werden, und mittels einer Kamera (8) ein Bild des Benutzers aufgenommen und der Personalausweis des Benutzers mit einem Scanner (9) eingelesen wird, und die von der Kamera und dem Scanner aufgenommen Bilder miteinander verglichen werden, und die eingelesenen Daten über die Online-Verbindung vom Mobilfunknetzbetreiber überprüft werden, und dass
dem Benutzer das gewünschte Mobiltelefon und/oder die freigeschaltete SIM-Karte ausgegeben wird.

## Claims

1. Vending machine for mobile telephones and/or SIM cards, which includes:
input and output devices (2) for communication with a user,
devices (3) for performing a cashless payment transaction,
a magazine (4) for different models of mobile telephones and also as yet uncleared SIM cards,
a read/write device (5) for reading and writing SIM cards,
communications devices (6) for communication with a mobile telephone network operator for online transmission of the customer and contract data to the mobile telephone network operator and for communication with banks / credit establishments, and
an output shaft (10) for dispensing the mobile telephones and/or the cleared SIM cards,
and which further includes
devices (7) for checking the authorization or identity of the user, including a camera (8) for taking a picture of the user and a scanner (9) for reading an identity card of the user, the data read in being checked via the online connection by the mobile telephone network operator.

2. Vending machine according to claim 1, **characterised in that** the input and output device (2) is a touch screen display.

3. Method for operating a vending machine for mobile telephones and/or SIM cards, including the steps
that different models of mobile telephones and/or SIM cards are kept available in the vending machine (1),
that personal data of the user are entered by means of an input device (2),
that charging is carried out by means of devices (3) for cashless payment transactions via an EC or credit card of the user, wherein
selection of a desired mobile telephone model and a desired mobile telephone contract is effected by the user by means of the input device (2),
that the SIM cards kept available are not yet cleared and upon selection of a SIM card it is cleared via an online connection to the mobile telephone network operator and activated by means of a read/write device (5) for reading and writing SIM cards,
that a check of the user's authorization or identity is carried out,
wherein the check of authorization or identity is effected with the aid of an identity card of the user, by the fact that the user's personal data are detected with the aid of his identity card, and by means of a camera (8) a picture of the user is taken and the user's identity card is read in with a scanner (9), and the pictures taken by the camera and the scanner are compared with each other, and the data read in are checked via the online connection by the mobile telephone network operator, and
that the desired mobile telephone and/or the cleared SIM card is dispensed to the user.

## Revendications

1. Distributeur automatique de téléphones mobiles et/ou de cartes SIM, qui comprend :
- des dispositifs d'entrée et de sortie (2) pour la communication avec un utilisateur,
- des dispositifs (3) pour la réalisation d'une opération de paiement sans espèces,
- un magasin (4) pour différents modèles de téléphones mobiles ainsi que de cartes SIM qui ne sont pas encore débloquées,
- un dispositif d'écriture et de lecture (5) pour écrire et lire sur des cartes SIM,
- des dispositifs de communication (6) pour la communication avec un exploitant de réseau de télécommunication mobile en vue de la transmission en ligne des données de clients et de contrats à l'exploitant de réseau de télécommunication mobile et pour la communication avec des banques ou des organismes de crédit, et
- un bac de délivrance (10) pour la délivrance des téléphones mobiles et/ou des cartes SIM débloquées
et qui comprend en plues :
- des dispositifs (7) qui sont destinés à la vérification d'autorisation ou vérification d'identité de l'utilisateur et qui comprennent une caméra (8) pour prendre une photo de l'utilisateur et un scanner (9) pour lire une carte d'identité de l'utilisateur, les données lues étant vérifiées par l'exploitant de réseau de télécommunication mobile par l'intermédiaire de la liaison en ligne.

2. Distributeur automatique selon la revendication 1, **caractérisé en ce que** le dispositif d'entrée et de sortie (2) est un écran tactile.

3. Procédé de fonctionnement d'un distributeur automatique de téléphones mobiles et/ou de cartes SIM, qui comprend les étapes suivantes :
- différents modèles de téléphones mobiles et de cartes SIM sont conservés dans le distributeur automatique (1),
- des données personnelles de l'utilisateur sont entrées au moyen d'un dispositif d'entrée (2),
- un paiement est effectué au moyen de dispositifs (3) pour l'opération de paiement sans espèces par l'intermédiaire d'une carte Eurochèque ou d'une carte de crédit de l'utilisateur,
- une sélection d'un modèle de téléphone mobile souhaité et d'un contrat de télécommunication mobile souhaité étant effectuée par l'utilisateur au moyen du dispositif d'entrée (2),
- les cartes SIM conservées ne sont pas encore débloquées et, lors de la sélection d'une carte SIM, celle-ci est débloquée par l'intermédiaire d'une liaison en ligne vers l'exploitant de réseau de télécommunication mobile et activée au moyen d'un dispositif d'écriture et de lecture (5) pour écrire et lire sur des cartes SIM,
- une vérification d'autorisation ou d'identité de l'utilisateur est effectuée,
- la vérification d'autorisation ou d'identité s'effectuant à l'aide d'une carte d'identité de l'utilisateur par le fait que les données personnelles de l'utilisateur sont acquises à l'aide de sa carte d'identité, qu'une photo de l'utilisateur est prise à l'aide d'une caméra (8), que la carte d'identité de l'utilisateur est lue avec un scanner (9), que la photo prise par la caméra et la photo lue par le scanner sont comparées et que les données lues sont vérifiées par l'exploitant de réseau de télécommunication mobile par l'intermédiaire de la liaison en ligne, et
- le téléphone mobile souhaité et/ou la carte SIM débloquée sont délivrés à l'utilisateur.
